# EUROPÄISCHE PATENTSCHRIFT

(11) **EP 0 225 289 B1**
(45) Veröffentlichungstag und Bekanntmachung des Hinweises auf die Patenterteilung: **20.12.1989**
(21) Anmeldenummer: 86810541.2
(22) Anmeldetag: 26.11.1986
(51) Int. Cl.: E05G 1/06, E05G 7/00

(54) **Sicherheitsanlage zur Aufbewahrung von Wertsachen**
Safety arrangement for storing valuables
Installation de chambre forte pour dépôts de valeurs

(30) Priorität: 05.12.1985 CH 5186/85
(43) Veröffentlichungstag der Anmeldung: 10.06.1987
(73) Patentinhaber: Vidmar AG, CH-3011 Bern (CH)
(72) Erfinder: Wiedemar, Hans, CH-3004 Bern (CH); Wiedemar, Daniel, CH-3013 Bern (CH)
(74) Vertreter: Tschudi, Lorenz

(56) Entgegenhaltungen:
- EP-A- 0 051 048
- EP-A- 0 140 839
- EP-A- 0 148 697
- DE-A- 3 240 955
- FR-A- 2 245 546

## Beschreibung

Die Erfindung betrifft eine Sicherheitsanlage gemäss dem Oberbegriff des Patentanspruches 1 (EP-A 140 839).

Solche Sicherheitsanlagen kommen zum Einsatz insbesondere in Banken als Safeanlagen. Sie können aber auch überall dort eingesetzt werden, wo Wertsachen deponiert werden sollen, das heisst . zum Beispiel in Bahnhöfen, in Flughäfen, in Hotels und so weiter.

In der EU-A 51 048 ist ein automatisiertes Banksystem beschrieben. Die Safeanlage des Systems besteht aus einer um vertikale Achse rotierenden Anordnung mit Schliessfächern. Die Schliessfächer sind in der Anordnung so untergebracht, dass ihre Zugangsöffnungen am Aussenumfang der Anordnung liegen. Die Anordnung mit den Schliessfächern nach der EP-A 51 048 ist in einer Zelle untergebracht, deren eine Wand eine grosse, vertikal verlaufende Öffnung aufweist. Die Öffnung ist durch mehrere kleine Türen abgeschlossen, die übereinander liegen. Durch Öffnen der einen Türe wird Zutritt zu dem einzelnen Schliessfach ermöglicht. Die Anordnung mit den Schliessfächern nach der EP-A 51 048 macht eine Drehbewegung um die vertikale Achse in horizontaler Ebene. Die in der Anordnung untergebrachten Schliessfächer sind in mehreren vertikalen Reihen angeordnet. Dadurch wird beim Einbruch der Zutritt zu allen Schliessfächern ermöglicht (Durchbruch von einem zum anderen Schliessfach).

Die Safeanlage nach der veröffentlichten europäischen Patentanmeldung 140 839 weist mindestens einen Aufnahmeteil mit einer Vielzahl von einzeln zugänglichen Safes auf. Der Aufnahmeteil ist von einem Gehäuse mit einer Durchtrittsöffnung umschlossen. Der Aufnahmeteil ist längs einer vertikal verlaufenden Führung in vertikaler Richtung verschiebbar und um diese herum drehbar. Durch das Drehen des Aufnahmeteils und/oder durch Verschiebung desselben längs seiner Drehachse werden die einzelnen Safe-Zugangsöffnungen, die längs des Aussenumfanges angeordnet sind, mit der Durchtrittsöffnung im Gehäuse in Deckung gebracht.

Der im Anspruch 1 angegebenen Erfindung liegt die Aufgabe zu Grunde, eine Sicherheitsanlage zur Aufbewahrung von Wertsachen zu schaffen, bei welcher beim Einbruch seitlich von einem Schliessfach zum anderen keine Zugriffsmöglichkeit gegeben ist. Die Aufnahmeblöcke der Anlage sollen jederzeit und unabhängig voneinander ausgewechselt werden können. Mit dem Hebezug soll nur der betreffende Aufnahmeblock angehoben werden und nicht die gesamte Zahl der Safe-Fächer. Durch diese Massnahmen soll die Sicherheit einer solchen Anlage wesentlich erhöht werden.

Diese Aufgabe wird erfindungsgemäss durch die Merkmale des kennzeichnenden Teiles des Patentanspruches 1 gelöst.

Der Erfindungsgegenstand wird nachstehend anhand der Zeichnung beispielsweise näher erläutert. Es zeigen
Fig. 1 einen Längsschnitt entlang der Linie I-I der Fig. 2, mit einem der Aufnahmeblöcke in seiner Ausgangsposition,
Fig. 2 einen Querschnitt entlang der Linie 11-11 der Fig. 1 mit einer Ringscheibe und einer Vielzahl von an ihr angebrachten Aufnahmeblöcken, welche Ringscheibe mit den Aufnahmeblöcken von einem Panzerschrank umschlossen ist,
Fig. 3 einen Längsschnitt wie in der Figur I, jedoch mit dem einen angewählten Aufnahmeblock in seiner angehobenen Stellung,
Fig. 4 eine perspektivische Darstellung eines angewählten Aufnahmeblockes in seiner angehobenen Stellung,
Fig. 5 einen Längsschnitt einer Ausführungsform der Sicherheitsanlage mit zwei übereinander angeordneten Ringscheiben, wobei nur der angewählte Aufnahmeblock in seiner angehobenen Stellung teilweise von der Panzerschrankwand umschlossen ist,
Fig. 6 eine Draufsicht im Schnitt auf die Sicherheitsanlage der Fig. 5,
Fig. 7 eine perspektivische Darstellung eines angewählten Aufnahmeblockes mit den Schliessfächern einer anderen Ausführungsform als nach Figuren bis 4, mit einer Trennplatte und einem Entnahmeelement,
Fig. 8 eine perspektivische Darstellung des Armes des Entnahmeelementes nach der Fig. 7,
Fig. 9 einen Längsschnitt des Entnahmeelementes nach der Fig. 7,
Fig. 10 eine Draufsicht im Schnitt auf das Entnahmeelement und die Trennplatte nach der Fig. 7,
Fig. 11 einen Längsschnitt der Sicherheitsanlage mit über- und ineinanderliegenden Ringscheiben,
Fig. 12 eine Draufsicht im Schnitt auf die Anlage nach der Fig. 11,
Fig. 13 eine perspektivische Darstellung des Hebearmes mit teleskopartig ausschiebbarer Abdeckplatte,
Fig. 14 eine Ansicht im Schnitt einer vom Kettenrad angetriebenen Ringscheibe,
Fig. 15 eine Seitenansicht im Schnitt einer Kette mit den Aufnahmeblöcken und einer aus Walzen bestehenden Transportbahn und
Fig. 16 eine Draufsicht auf die Kette nach der Fig. 15.

Die Ausführungsform der Sicherheitsanlage nach den Fig. 1 bis 4 weist eine Ringscheibe 14 auf, an welcher mehrere Aufnahmeblöcke 1,2 einzeln und lösbar angeord net sind. In den rechtwinkligen, einreihigen Aufnahmeblöcken I, 2 sind mehrere einzeln zugängliche Schliessfächer 4 so übereinander angeordnet, dass sich ihre Zugangsöffnungen 6 jeweils auf der einen Seitenfläche jedes Aufnahmeblockes I, 2 befinden. Die lösbare Verbindung der Aufnahmeblöcke 1,2 mit einer Ringscheibe 14 ist durch Zentrierbolzen 23 gewährleistet, die von aussen am Boden jedes Aufnahmeblockes I, 2 vorgesehen sind und in den entsprechenden Aussparungen der Ringscheibe 14 einrasten.

Die Ringscheibe 14 mit den an ihr angebrachten Aufnahmeblöcken I, 2 ist von einem Panzerschrank II mit mindestens einer Bedienungsöffnung 12 umschlossen. Innerhalb der Ringscheibe 14 ist durch dieselbe ein senkrechter Hebezug 7 duchgeführt. Der Hebezug 7 besteht aus einer vertikalen Säule 8 und einem senkrecht zur Säule 8 verlaufenden Hebearm 9, der an der Säule 8 verfahrbar ist. Der Hebearm ist elektro-mechanisch, hydraulisch oder pneumatisch betätigbar. In der Fig. 1 ist es ein elektro-mechanischer Antrieb mit einem Elektromotor 32, einer Spindel 33 und einer auf der Spindel aufgesetzten und von der Spindel 33 angetriebenen Spindelmutter 34.

Die Ringscheibe 14 ist um ihre Rotationsachse in der horizontalen Ebene drehbar. Dabei ist sie von Rollen 22 abgestützt, die auf dem Boden des Panzerschrankes 11 laufen. Anstatt der Rollen 22 kann ein Kugellagerkranz verwendet werden. Die Ringscheibe 14 wird an ihrem Umfang mittels mindestens drei Rollen 35 geführt. In der Fig. 2 sind es vier Rollen 35, von denen die eine eine Antriebsrolle ist. Die Antriebsrolle ist mit einem reibungsfesten Belag versehen. Eine andere Möglichkeit der Antriebsvorrichtung besteht in einem Kettenrad 36, das mit dem kettenartigen Umfang 19 der Ringscheibe 14 in Eingriff steht, wie in der Fig. 14 schematisch dargestellt ist.

Wie aus den Fig. I und 3 ersichtlich ist, ist die Säule 8 im Panzerschrank II verankert. Sie kann stationär oder drehbar angeordnet sein. Sie kann innerhalb der Ringscheibe 14 oder ausserhalb derselben positioniert sein. Die Aufnahmeblöcke I, 2 besitzen eine verschiedene Facheinteilung - je nach Wunsch. Innerhalb des Panzerschrankes II können auch mehrere Hebezüge vorgesehen sein.

Durch die Drehbewegung der Ringscheibe 14 wird der gewünschte, angewählte Aufnahmeblock la in seine Ausgangsstellung gebracht, die in der Nähe der Panzerschrankwand mit der Bedienungsöffnung 12 und dem Abstelltisch 40 liegt. Der angewählte Aufnahmeblock la (siehe Fig. I) wird durch den Hebearm 9 des Hebezuges 7 so erfasst, dass der Hebearm 9 mit seinen Zentrierbolzen 23 und seinem Winkeleisen unter die an der Oberseite jedes Aufnahmeblockes I, 2 befestigten Winkeleisen 25, 26 fährt. Dabei kommen die Zentrierbolzen 23 unter die Löcher 27 des einen Winkeleisens 25 und beim Anheben des Hebearmes 9 rasten sie in denselben ein. Der so unabhängig von den übrigen Aufnahmeblöcken I, 2 erfasste Aufnahmeblock la wird vertikal in die gewünschte Position vor der Bedienungsöffnung 12 gehoben. Dabei wird der angewählte Aufnahmeblock la mittels seiner an zwei gegenüberliegenden Seiten angebrachten Leisten 28 in am Panzerschrank II befestigten Führungsschienen 29 geführt. Durch das Eingreifen des Hebearms 9 in die Positionsvorrichtung 24 mit zwei Winkeleisen 25, 26 und durch Führen der Leisten 28 in den Führungsschienen 29 wird der angewählte Aufnahmeblock la während seines gesamten Bewegungsablaufes praktisch erschütterungsfrei angehoben.

Innerhalb des Panzerschrankes II ist vor der Bedienungsöffnung 12 ein Panzerschieber 37 vorgesehen; er ist in vertikaler Richtung verschiebbar. Durch die vertikale Verschiebung des Panzerschiebers 37 passt sich die Bedienungsöffnung 12 in ihrem Ausmass der jeweiligen zugeführten Schliessfachgrösse automatisch an. Durch den Panzerschieber 37 wird gewährleistet, dass die Bedienungsöffnung 12 sich nur jeweils soweit öffnet, wie dies zur Bedienung des einzelnen Schliessfaches 4 nötig ist. Die Art der Betätigung des Panzerschiebers ist bekannt.

Die Wand des Panzerschrankes II mit der Bedienungsöffnung 12 weist eine Zutrittstür 39 auf, die an Scharnieren 38 aufgehängt ist. Beim Oeffnen dieser Tür wird Zutritt zu der Ringsscheibe 14 mit den Aufnahmeblöcken I, 2 und dem Hebezug 7 geschaffen, um die einzelnen Bestandteile auszutauschen.

In den Fig. 5 und 6 ist eine Ausführungsform der Sicherheitsanlage dargestellt, die zwei übereinander gelegene Ringscheiben 14 mit den Aufnahmeblöcken I aufweist. Die zwei Ringscheiben 14 sind in einem unterirdischen Raum untergebracht, wobei nur ein Teil des Hebezuges 7 aus dem unterirdischen Teil hinausragt und nur einerseitig von dem Panzerschrank II umschlossen ist. In der Fig. 5 ist ein angehobener Aufnahmeblock la in einer Stellung dargestellt, die vor der Bedienungsöffnung 12 des Panzerschrankes ll liegt.

Der Hebearm 9 des Hebezuges 7 (siehe Fig. 6 und 13) ist mit einem Ablegetisch 31 versehen, der auf dem Hebearm 9 mittels einer Spindel teleskopisch ausziehbar ist. Aus der Fig. 6 sind Führungen 41 am Oberteil jedes Aufnahmeblockes I ersichtlich, in welche der Ablegetisch 31 eingeführt wird, um den angewählten Aufnahmeblock la anzuheben. Beim zurückgeführten angewählten Aufnahmeblock la wird die Oeffnung aus dem unterirdischen Raum durch die Abdeckplatte 31 abgeschlossen.

In den Fig. 7 bis 10 ist eine weitere Ausführungsform der Sicherheitsanlage dargestellt. Die Aufnahme blöcke 3 weisen Schliessfächer 5 auf, deren Zugangsöffnungen 6 sich jeweils auf einer anderen Seitenfläche befinden als es der Fall bei den Aufnahmeblöcken I und 2 ist. Dafür ist der Innenraum des Panzerschrankes II in Höhe der Bedienungsöffnung 12 durch eine Platte 18 getrennt. Diese Trennplatte 18 ist mit dem Panzerschrank II verbunden und weist eine Aussparung 20 für den Hebezug 7 und den angewählten Aufnahmeblock 3a auf. Desweiteren ist auf der Trennplatte 18 ein Entnahmeelement 21 schwenkbar befestigt. Durch die von einem Elektromotor 43 hervorgerufene Schwenkbewegung des Entnahmeelementes 21 bis zu dem angewählten Schliessfach 5a wird dasselbe mittels des Armes 42 mit Klauen erfasst und seitlich aus dem Aufnahmeblock 3a unabhängig von den übrigen Schliessfächern 5 auf die Trennplatte 18 gebracht. Das Erfassen des angewählten Schliessfaches 5a mittels des Armes 42 des Entnahmeelementes 21 kann aber auch elektromagnetisch erfolgen.

Die Kassette 10 des Schliessfaches 5a wird vom Benützer durch die Bedienungsöffnung 12 (siehe Fig. 10) herausgenommen. Der Aufnahmeblock 3a mit den übrigen Schliessfächern 5 wird dann durch den Hebezug 7 in seine Ausgangsstellung oder eine andere, von der Trennplatte 18 entfernte Stellung zurückgeführt.

In den Fig. 11 und 12 ist schlussendlich eine weitere Ausführungsform der Sicherheits-Anlage dargestellt, welche Ausführungsform zwei übereinander angeordnete und ineinanderliegende Ringscheiben 14,15 besitzt. Die obere Ringscheibe 15 weist eine Aussparung auf, durch welche der angewählte Aufnahmeblock I der unteren Ringsscheibe 14 bei seiner Anhebung durchgeführt wird, wie aus der Fig. 11 ersichtlich ist.

In den Fig. 15 und 16 ist ein Kettenantrieb dargestellt, der anstelle der Ringscheiben verwendet werden kann. Die Kette 16 läuft auf einer kreisförmigen oder ovalen Bahn 17 (siehe Fig. 16) um. An der Kette sind Aufnahmeblöcke 1,2,3 verschiedener Facheinteilung angebracht. Die Aufnahmeblöcke 1,2,3 laufen über einer Transportbahn 30, die vorzugsweise aus Rollen besteht.

Die oben beschriebene Sicherheitsanlage kann in einem öffentlichen Gebäude oder im Freien aufgestellt werden. Vor der Sicherheitsanlage befindet sich ein Vorraum, damit der Benützer während der Bedienung geschützt wird. Dieser Vorraum ist dem Benützer zugänglich, wenn er sich zuerst mit einem geeigneten Mittel ausweist, sei es durch Eintippen eines Kodes in eine Tastatur durch eine Kodekarte oder durch ein anderes geeignetes Mittel. Erst nachdem sich der Kunde auf befriedigende Art und Weise ausgewiesen hat und der Vorraum zugleich frei ist, kann die Tür des Vorraumes geöffnet werden und der Benützer kann eintreten. Im Vorraum weist sich der Benützer bei der Sicherheitsanlage durch Eintippen eines Kodes in eine Tastatur aus. Wenn der Kode richtig ist und gleichzeitig die Einganstür zum Vorraum verschlossen ist, wird das gewünschte Schliessfach des angewählten Aufnahmeblockes in die Stellung vor dem Panzerschieber und der Bedienungsöffnung gebracht. Alsdann öffnet sich der Panzerschieber und das Schliessfach ist für den Benützer zugänglich, so dass er mit seinem Schlüssel die Tür des Schliessfaches öffnen kann. Nach Beendigung seiner Geschäfte verschliesst der Benützer das Schliessfach mit dem Schlüssel. Der Panzerschieber schliesst automatisch und der Benützer verlässt den Vorraum.

Diese Sicherheitsanlage bietet sicherheitstechnische Vorteile an, indem sich der angewählte Aufnahmeblock in der Höhe von den übrigen Aufnahmeblöcken entfernt, so dass keine Zugriffsmöglichkeit von einem Fach des einen Aufnahmeblockes zum anderen Fach eines anderen Aufnahmeblockes besteht. Auch wenn das zutrittsberechtigte Fach geöffnet ist und seitlich durchstossen würde, wäre dieser Durchstoss ins Freie. Da in der Sicherheits- anlage keine zweidimensionale Bewegung stattfindet, sondern horizontale Bewegungsabläufe des Transportmittels und vertikale Bewegungsabläufe des Hebezuges nacheinander und voneinander getrennt erfolgen, bedeutet dies eine zusätzliche Sicherheit. Die einzelnen Aufnahmeblöcke können nach der Oeffnung der Panzerschranktüre ausgewechselt oder die betreffenden Grössen geändert werden. Ebenfalls können die Transportmittel der entsprechenden Panzerschrankgrösse bzw. den Räumen angepasst werden. Die Sicherheitsanlage ermöglicht auch Schaffung von mehreren Bedienungsöffnungen auf verschiedenen Etagen mit Bedienung bzw. Zugriff zu den einzelnen Aufnahmeblöcken. Schlussendlich ermöglicht die Sicherheits- anlage auch eine rein manuell-mechanische Bedienung zum Beispiel beim Stromausfall. Dies kann allerdings nur im Beisein eines Beamten ausgeführt werden.

## Patentansprüche

1. Sicherheitsanlage zur Aufbewahrung von Wertsachen mit einer Vielzahl von einzeln zugänglichen Schliessfächern (4, 5), die in mehreren rechtwinkligen Aufnahmeblöcken (1, 2, 3) so übereinander angeordnet sind, dass sich ihre Zugangsöffnungen (6) jeweils auf der einen Seitenfläche jedes Aufnahmeblocks befinden, und mit einem die Aufnahmeblöcke wenigstens teilweise umschliessenden Panzerschrank (11) mit mindestens einer Bedienungsöffnung (12), wobei jeder Aufnahmeblock (1, 2, 3) ein einreihiger Block ist, der auf einem in einer horizontalen Ebene bewegbaren Transportmittel (13) einzeln und lösbar angebracht ist, und wobei innerhalb des Panzerschrankes (11) mindestens ein senkrechter Hebezug (7) vorgesehen ist, mittels welchem der angewählte, durch das Transportmittel (13) in die Ausgangsstellung geführte Aufnahmeblock (1 a, 3a) erfassbar und in vertikaler Richtung in Höhe der Bedienungsöffnung (12) anhebbar ist, dadurch gekennzeichnet, dass der Hebezug (7) vom Transportmittel (13) separat angeordnet ist, und der angewählte, durch das Transportmittel (13) in die Ausgangsstellung geführte Aufnähmeblock (1a, 3a) unabhängig von den übrigen Aufnahmeblöcken (1, 2, 3) erfassbar ist.

2. Anlage nach Patentanspruch 1, gekennzeichnet durch eine horizontale, den Innenraum des Panzerschrankes (11) in Höhe der Bedienungsöffnung (12) trennende und mit dem Panzerschrank (11) verbundene Platte (18) mit Aussparung (20) für den Hebezug (7) und den angewählten Aufnahmeblock (3a) und ein an der Trennplatte (18) schwenkbar befestigtes Entnahmeelement (21), mittels welchen das angewählte Schliessfach (5a) des durch den Hebezug (7) in Höhe der Bedienungsöffnung (12) angehobenen Aufnahmeblockes (3a) unabhängig von den übrigen Schliessfächern (5) aus dem Aufnahmeblock (3a) seitwärts auf die Trennplatte (18) bringbar ist, wonach der Aufnahmeblock (3a) mit den übrigen Schliessfächern (5) durch den Hebezug (7) in seine Ausgangsstellung oder andere Stellung zurückführbar ist.

3. Anlage nach Patentanspruch I, dadurch gekennzeichnet, dass das Transportmittel (13) mindestens eine um ihre Achse auf Rollen (22) oder Kugellagerkranz drehbare Ringscheibe (14) ist, an welcher die Aufnahmeblöcke (1,2,3) verschiedener Facheinteilung mit Hilfe von Zentrierbolzen (23) angebracht sind, und dass der Hebezug (7) innerhalb der Ringscheibe (14) angeordnet ist und eine im Boden beziehungsweise Panzerschrank (II) verankerte Säule (8) mit einem senkrecht zur Säule verlaufenden, längs der Säule verfahrbaren Hebearm (9) mit Zentrierbolzen (23) zum Eingreifen in eine Positionsvorrichtung (24) am angewählten Aufnahmeblock (la, 3a) aufweist.

4. Anlage nach Patentanspruch I, dadurch gekennzeichnet, dass das Transportmittel (13) eine auf einer kreisförmigen oder ovalen Bahn (17) umlaufende Kette (16) ist, an welcher die Aufnahmeblöcke(1,2,3) verschiedener Facheinteilung angebracht und über einer Transportbahn (30) laufen.

5. Anlage nach Patentanspruch 3, dadurch gekennzeichnet, dass die Positionsvorrichtung (24) an jedem Aufnahmeblock Winkeleisen (25,26) umfasst, deren der eine (25) Löcher (27) zur Aufnahme der Zentrierbolzen (23) des Hebearms (9) aufweist, in welche Löcher die Zentrierbolzen von unten einführbar sind.

6. Anlage nach Patentanspruch 3, dadurch gekennzeichnet, dass mehrere Ringscheiben (14) vorgesehen sind, die übereinander angeordnet sind.

7. Anlage nach Patentanspruch 3, dadurch gekennzeichnet, dass mehrere ineinanderliegende Ringscheiben (14,15) vorgesehen sind.

8. Anlage nach Patentanspruch I, dadurch gekennzeichnet, dass der Hebezug (7) stationär oder drehbar ist.

9. Anlage nach Patentanspruch I, dadurch gekennzeichnet, dass der Hebezug (7) ausserhalb des Transportmittels (13) liegt.

10. Anlage nach Patentanspruch I,gekennzeichnet durch jeweils eine auf zwei gegenüberliegenden Seiten jedes Aufnahmeblockes (1,2) angebrachte vertikal verlaufende Leiste (28),weiche Leisten beim angewählten und angehobenen Aufnahmeblock (la) in am Panzerschrank (II) befestigten Führungsschienen (29) laufen.

11. Anlage nach Patentansruch I, gekennzeichnet durch eine am Hebearm (9) montierte Abdeckplatte (31), die teleskopartig ausschiebbar ist.

12. Anlage nach einem der Patentansprüche I bis 9, dadurch gekennzeichnet, dass die horizontalen und vertikalen Bewegungsabläufe des Transportmittels (13) und des Hebezuges (7) voneinander getrennt erfolgen.

## Claims

1. Safety installation for the storage of valuables having a plurality of individually accessible safe-deposit boxes (4, 5) which are disposed one above the other in several rectangular receiving blocks (1, 2, 3) in such a way that their access openings (6) are in each case situated on the one side surface of each receiving block, and having a safe (11) at least partially surrounding the receiving blocks and having at least one service opening (12), each receiving block (1, 2, 3) being a single-row block which is individually and detachably affixed to a conveyor means (13) movable in a horizontal plane, and there being provided within the safe (11) at least one vertical hoist mechanism (7), by means of which the receiving block (l a, 3a) selected and conveyed to the starting position by the conveyor means (13) is seizable and raisable vertically to the level of the service opening (12), characterized in that the hoist mechanism (7) of the conveyor means (13) is disposed separately, and the receiving block (1a, 3a) selected and conveyed to the starting position by the conveyor means (13) is seizable independently of the other receiving blocks (1, 2, 3).

2. Installation according to patent claim 1, characterized by a horizontal plate (18) having a recess (20) for the hoist mechanism (7) and the selected receiving block (3a), dividing the interior of the safe (11) at the level of the service opening (12) and connected to the safe (11), and a withdrawal element (21) pivotingly secured to the dividing plate (18), by means of which withdrawal element the selected safe-deposit box (5a) of the receiving block (3a) raised by the hoist mechanism (7) to the level of the service opening (12) can be moved laterally out of the receiving block (3a) onto the dividing plate (18) independently of the other safe-deposit boxes (5), after which the receiving block (3a) with the other safe-deposit boxes (5) is returnable by the hoist mechanism (7) to its starting position or other position.

3. Installation according to patent claim 1, characterized in that the conveyor means (13) is at least one annular disc (14) rotatable about its axis on rollers (2) or a ball-bearing ring, to which disc the receiving blocks (1, 2, 3) of different compartment division are affixed with the aid of centring pins (23), and that the hoist mechanism (7) is disposed within the annular disc (14) and has a column (8) anchored in the floor or safe (11) and having a lifting arm (9) running perpendicular to the column and movable along the column with centring pins (23) for engaging a positioning device (24) on the selected receiving block (1 a, 3a).

4. Installation according to patent claim 1, characterized in that the conveyor means (13) is a chain (16) running about a circular or oval path (17), to which chain the receiving blocks (1, 2, 3) of different compartment division are affixed and run over a conveyor (30).

5. Installation according to patent claim 3, characterized in that the positioning device (24) on each receiving block comprises angle irons (25, 26), one (25) of which has holes (27) for receiving the centring pins (23) of the lifting arm (9), into which holes the centring pins are introducible from beneath.

6. Installation according to patent claim 3, characterized in that several annular discs (14) disposed one above the other are provided.

7. Installation according to patent claim 3, characterized in that several annular discs (14, 15) disposed one within the other are provided.

8. Installation according to patent claim 1, characterized in that the hoist mechanism (7) is stationary or rotatable.

9. Installation according to patent claim 1, characterized in that the hoist mechanism (7) is situated outside of the conveyor means (13).

10. Installation according to patent claim 1, characterized by a vertically running rail (28) respectively affixed to two opposite sides of each receiving block (1, 2), which rails, in the case of the selected and lifted receiving block (1 a), run in guide tracks (29) fixed to the safe (11).

11. Installation according to patent claim 1, characterized by a telescoping cover plate (31) mounted on the lifting arm (9).

12. Installation according to one of the patent claims 1 to 9, characterized in that the horizontal and vertical courses of movement of the conveyor means (13) and the hoist mechanism (7) take place separately from one another.

## Revendications

1. Installation de chambre forte pour dépôt de valeurs avec une pluralité de casiers séparément accessibles (4, 5), qui sont disposés les uns sur les autres, dans plusieurs blocs de réception (1, 2, 3) rectangulaires, leur ouverture d'accès (6) se trouvant chaque fois sur un côté de chaque bloc de réception, et avec une armoire blindée (11) entourant au moins partiellement les blocs de réception, et ayant au moins une ouverture de service (12), chaque bloc de réception (1, 2, 3) étant un bloc à un seul rang, qui est fixé sur un moyen de transport (13) particulier et amovible, mobile dans un plan horizontal, au moins un dispositif de levage (7) vertical étant prévu à l'intérieur de l'armoire blindée (11), dispositif au moyen duquel le bloc de réception sélectionné (1 a, 3a) conduit en position de sortie par le moyen de transport (13), peut être saisi et élevé selon une direction verticale à la hauteur de l'ouverture de service (12), caractérisée en ce que le dispositif de levage (7) est disposé séparément du moyen de transport (13) et le bloc de réception sélectionné (1a, 3a) conduit en position de sortie par le moyen de transport (13) peut être saisi, indépendamment des autres blocs de réception (1, 2, 3).

2. Installation selon la revendication 1, caractérisée en ce qu'une plaque (18) horizontale de séparation, à l'intérieur de l'armoire blindée (11), à la hauteur de l'ouverture de service (12) et se trouvant en liaison avec l'armoire blindée (11), cette plaque ayant un évidement (20) pour le dispositif de levage (7) et le bloc de réception sélectionné (3a), et un élément de préhension (21) fixé à la plaque de séparation (18) de manière à pouvoir pivoter, au moyen duquelle casier sélectionné (5a), du bloc de réception (3a), élevé à hauteur de l'ouverture de service (12) par le dispositif de levage (7), peut, indépendamment des autres casiers (5) du bloc de réception (3a), être amené du bloc de réception (3a), par le côté, sur la plaque de séparation (18), après quoi le bloc de réception (3a) avec les autres casiers (5) est renvoyé à sa position de départ ou à une autre position par le dispositif de levage (7).

3. Installation selon la revendication 1, caractérisée en ce que le moyen de transport (13) présente au moins un disque (14) pivotant sur son axe par des roulettes (22) ou des couronnes de roulements à billes, sur lequel les blocs de réception (1, 2, 3) de différentes subdivisions sont fixés à l'aide de boulons de centrage (23), et en ce que le dispositif de levage (7) est disposé à l'intérieur du disque (14) et présente une colonne (8) ancrée respectivement dans le fond de l'armoire blindée (11), avec un bras élévateur (9), perpendiculaire à la colonne, déplaçable le long de la colonne, avec des boulons de centrage (23) pour saisir un dispositif de positionnement (24) du bloc de réception sélectionné (1a, 3a).

4. Installation selon la revendication 1, caractérisée en ce que le moyen de transport (13) est une chaîne sans fin (16) parcourant un chemin (17) circulaire ou ovale, sur laquelle les blocs de réception (1, 2, 3) sont disposés en différentes positions et circulent au-dessus d'une voie de transport (30).

5. Installation selon la revendication 3, caractérisée en ce que le dispositif de positionnement (24) comprend des équerres en acier (25, 26) sur chaque bloc de réception, dont l'une (25) présente des trous (27) pour recevoir les boulons de centrage (23) du bras élévateur (9), les boulons de centrage étant introduits dans ces trous par en-dessous.

6. Installation selon la revendication 3, caractérisée en ce que plusieurs disques (14) sont prévus, qui sont disposés les uns au-dessus des autres.

7. Installation selon la revendication 3, caractérisée en ce que plusieurs disques enchevêtrés (14, 15) sont prévus.

8. Installation selon la revendication 1, caractérisée en ce que le dispositif de levage (7) est stationnaire ou rotatif.

9. Installation selon la revendication 1, caractérisée en ce que le dispositif de levage (7) est situé à l'extérieur du moyen de transport (13).

10. Installation selon la revendication 1, caractérisée en ce que chaque fois une nervure verticale (28) est appliquée sur les deux faces opposées de chaque bloc de réception (1, 2), lesquelles nervures passent dans un rail de guidage (29) fixé dans l'armoire blindée (11), lors de la sélection et de l'élévation d'un bloc de réception (1 a).

11. Installation selon la revendication 1, caractérisée en ce qu'une plaque de recouvrement (31) montée sur le bras élévateur (9) est coulissante de manière téléscopique.

12. Installation selon l'une des revendications 1 à 9, caractérisée en ce que les mouvements horizontaux et verticaux du moyen de transport (13) et du bras élévateur (7) sont effectués séparément l'un de l'autre.
